# EUROPÄISCHE PATENTSCHRIFT

(11) **EP 0 688 031 B1**
(45) Veröffentlichungstag und Bekanntmachung des Hinweises auf die Patenterteilung: **03.09.1997**
(21) Anmeldenummer: 95250139.3
(22) Anmeldetag: 12.06.1995
(51) Int. Cl.: H01H 3/30, H01H 9/16

(54) **Leistungsschalter mit einem Anzeigeorgan für den Zustand eines Energiespeichers**
Power circuit breaker with indicating means for the state of the energy accumulator
Interrupteur de puissance à organe de signalisation de l'état d'un accumulateur d'énergie

(30) Priorität: 17.06.1994 DE 4422302
(43) Veröffentlichungstag der Anmeldung: 20.12.1995
(73) Patentinhaber: SIEMENS AKTIENGESELLSCHAFT, 80333 München (DE)
(72) Erfinder: Liebetruth, Marc, D-13465 Berlin (DE); Wihan, Adolf, D-13589 Berlin (DE)

(56) Entgegenhaltungen:
- DE-U- 9 415 212
- FR-A- 2 449 330
- US-A- 4 135 072
- US-A- 4 238 657
- US-A- 4 301 342

## Beschreibung

Die Erfindung betrifft einen elektrischen Leistungsschalter mit einer Antriebsvorrichtung für Schaltkontakte, einem Energiespeicher zur Bereitstellung von Antriebsenergie zum Schließen und Öffnen der Schaltkontakte und mit einer eine drehbare Spannwelle aufweisenden Spannvorrichtung für den Energiespeicher sowie mit einem Anzeigeorgan für den Zustand des Energiespeichers.

Ein Leistungsschalter dieser Art ist durch die US-A-4 301 342 bekannt geworden. Für die Spannvorrichtung solcher Leistungsschalter sind unterschiedliche Bauformen bekannt, die davon abhängen, wie groß die zum Schalten benötigte Speicherenergie ist. Während es demnach bei einer verhältnismäßig kleinen Speicherenergie möglich ist, den Energiespeicher in sehr kurzer Zeit zu spannen, benötigen große Energiespeicher eine längere Zeit, und zwar sowohl beim Spannen durch einen Motorantrieb als auch beim Spannen von Hand. Dies bringt es mit sich, daß die Anzeigevorrichtung für den Zustand des Energiespeichers entsprechend langsam betätigt wird. Hierdurch kann bei dem Bedienenden ein Irrtum über den tatsächlichen Zustand des Energiespeichers hervorgerufen werden. Der Erfindung liegt in diesem Zusammenhang die Aufgabe zugrunde, eine eindeutige Änderung der Stellung der Anzeigevorrichtung zu bewirken, wenn der Energiespeicher vollständig gespannt ist.

Gemäß der Erfindung wird diese Aufgabe ausgehend vom eingangs genannten leistungsschalter durch folgende Merkmale gelöst:
- auf der Spannwelle ist unter Einfügung einer Totgangkupplung ein Kurbelarm mit einem Druckfinger angeordnet,
- zwischen dem Kurbelarm und einem ortsfesten Widerlager ist eine Feder mit solcher Wirkungsrichtung angeordnet, daß die Überschreitung der Totpunktstellung des Kurbelarmes der vollständigen Spannung des Energiespeichers entspricht, und
- relativ zu der Spannwelle ist ein mit einer Rampenfläche versehener Anzeigeschieber derart verschiebbar geführt, daß die Rampenfläche durch den Druckfinger beaufschlagbar ist, wenn der Druckfinger unter der Wirkung der Feder aufgrund des toten Ganges der Totgangkupplung eine Drehung in Richtung der Rampenfläche ausführt.

Die Anwendung einer über den Totpunkt bewegten Feder hat den Vorteil, daß eine sprungartige Betätigung des Anzeigeorgans durch wenige und zwangsläufig wirkende Teile bewirkt werden kann. Auch wird das sprungartige Verhalten nicht durch Abnutzung oder Alterung beeinträchtigt.

Die im Rahmen der Anzeigevorrichtung vorgesehene Totgangkupplung kann ein starr mit der Spannwelle zu verbindendes Innenteil und ein das Innenteil umschließendes Nabenteil aufweisen, wobei das Nabenteil den Kurbelarm mit dem Druckfinger sowie einen ein Widerlager der Feder bildenden Zapfen trägt und radiale Anschlagflächen für Mitnehmerflächen des Innenteiles besitzt. Aufgrund der einfachen Gestaltung sind das Innenteil und das Nabenteil als Formteile aus Kunststoff herstellbar.

Im Betrieb des Leistungsschalters können Pendelungen der Spannwelle der Spannvorrichtung auftreten, wenn der Energiespeicher freigegeben wird. Eine hiervon ausgehende unerwünschte Beanspruchung der Anzeigevorrichtung kann dadurch vermieden werden, daß der Druckfinger und die Rampenfläche mit Hinterschneidungen versehen sind, derart, daß nach dem Abgleiten des Druckfingers von der Rampenfläche beim Drehen des Nabenteiles eine begrenzte relative Rückwärtsdrehung des Nabenteiles zulässig ist.

Der tote Gang der Totgangkupplung kann derart bemessen sein, daß die sprungartige Drehung des Druckfingers nach dem Überschreiten der Totpunktstellung auf einen zum Betätigen des Anzeigeschiebers erforderlichen Drehwinkel begrenzt ist und daß der Anzeigeschieber durch eine beim Entladen des Energiespeichers erfolgende geringe Weiterdrehung der Spannwelle und des Druckfingers freigebbar ist. Auf diese Weise kann auch der Übergang von der Anzeige "gespannt" zur Anzeige "entspannt" sprungartig und damit für den Bedienenden eindeutig erfolgen. In diesem Zusammenhang ist es zweckmäßig, wenn der Anzeigeschieber durch eine Rückstellfeder in Richtung auf die Spannwelle vorgespannt ist. Eine solche Rückstellfeder kann entweder direkt an dem Anzeigeschieber oder an dem durch den Anzeigeschieber betätigten Anzeigeorgan angebracht sein.

Die Anzeigevorrichtung ist in einem Leistungsschalter raumsparend in der Weise unterzubringen, daß der Anzeigeschieber an einer Seitenwand eines die Spannvorrichtung aufnehmenden Tragwerkes geführt und mittels einer Betätigungsstange mit dem Anzeigeorgan gekuppelt ist.

Eine vorteilhafte Möglichkeit für die Führung des Anzeigeschiebers kann darin bestehen, daß die Seitenwand einen mit seiner Längsrichtung auf die Bewegung des Anzeigeschiebers ausgerichteten Führungsschlitz und der Anzeigeschieber einen zum Eingreifen in den Führungsschlitz vorgesehenen Führungssteg besitzt, der mit einem zum Durchgreifen einer Erweiterung des Führungsschlitzes vorgesehenen Querstück versehen ist und daß der Abstand der Erweiterung von der Spannwelle geringer als der Abstand des Querstückes von der Spannwelle ist, wenn sich der Anzeigeschieber in seiner dem entspannten Zustand des Energiespeichers entsprechenden Ruhestellung befindet. Hierdurch wird erreicht, daß sich der Anzeigeschieber nur dann an der Seitenwand anbringen oder von dieser abnehmen läßt, wenn sich das zu der Totgangkupplung gehörende Innenteil und das Nabenteil nicht auf der Spannwelle befinden. Die Befestigung dieser Teile auf der Spannwelle sichert damit zugleich den Anzeigeschieber gegen Abnehmen von der Seitenwand.

Die Erfindung wird im folgenden anhand des in den Figuren dargestellten Ausführungsbeispieles näher erläutert.

Die Figuren 1, 2, 3, 4 und 5 zeigen in schematischen Darstellungen den Aufbau und die Wirkungsweise einer Anzeigevorrichtung für den Zustand eines Energiespeichers, wobei die Figur 1 den Ausgangszustand mit entspanntem Federspeicher, die Figur 2 eine Zwischenstellung mit teilweise gespanntem Federspeicher und die Figur 3 den vollständig gespannten Zustand des Federspeichers zeigt. In der Figur 4 ist ein Anzeigeorgan im betätigten Zustand gezeigt. Die Figur 5 zeigt einen nur momentan bestehenden Zustand vor der Rückkehr in den Ausgangszustand gemäß der Figur 1.

Die Figur 6 zeigt ein Innenteil einer Totgangkupplung.

In der Figur 7 ist ein mit dem Innenteil gemäß der Figur 6 zusammenwirkendes Nabenteil gezeigt, wobei das Nabenteil und das Innenteil gemeinsam die Totgangkupplung bilden.

Die Figur 8 zeigt einen Anzeigeschieber in einer Seitenansicht in Verbindung mit einer geschnitten gezeigten Seitenwand eines Tragwerkes.

In der Figur 9 sind zusammenwirkende Führungsteile des Anzeigeschiebers gemäß der Figur 7 und der Seitenwand des Tragwerkes dargestellt.

In den Figuren 1, 2, 3, 4 und 5 sind übereinstimmende Teile mit den gleichen Bezugszeichen versehen. Eine Spannwelle 1 ist Bestandteil einer Spannvorrichtung für einen als Druckfeder ausgebildeten Energiespeicher 2, wobei eine zwischen der Spannwelle 1 und dem Energiespeicher 2 angeordnete Spannvorrichtung 3 zur Vereinfachung der Darstellung nur schematisch gezeigt ist. Beispielsweise kann die Spannvorrichtung 3 eine auf der Spannwelle 1 sitzende Kurvenscheibe und ein Kniehebelgetriebe umfassen, das mittels einer im Kniegelenk sitzenden Rolle durch den Umfang der Kurvenscheibe beaufschlagt wird. Auf der Spannwelle 1 befindet sich eine Totgangkupplung 4, die durch ein auf der Spannwelle 1 sitzendes Innenteil 5 und ein konzentrisch dazu angeordnetes Nabenteil 6 gebildet ist. Einzelheiten der Totgangkupplung 4 werden später anhand der Figuren 6 und 7 erläutert.

Das Nabenteil 6 trägt einen Kurbelarm 7, der in einen Druckfinger 10 ausläuft. Mit dem Kurbelarm 7 ist das eine Ende einer Zugfeder 11 verbunden, deren anderes Ende an einem ortsfesten Widerlager 12 abgestützt ist. Ein Anzeigeschieber 13 ist relativ zu der Spannwelle 1 verschiebbar geführt und ist durch eine Rückstellfeder 14 in Richtung auf die Spannwelle 1 vorgespannt. Mit dem Anzeigeschieber 13 ist in geeigneter Weise ein Anzeigeorgan 15 verbunden, das dem Benutzer Symbole für den Zustand des Energiespeichers 2 darbietet.

Durch den Energiespeicher 2 sind Schaltkontakte 16 betätigbar, wobei im Zuge der Kraftübertragung ein Schaltschloß 17 angeordnet ist. In dem Zustand gemäß der Figur 1 ist der Energiespeicher 2 entspannt. Die Schaltkontakte 17 sind geöffnet und das Anzeigeorgan 15 zeigt ein Symbol 18 für den entspannten Energiespeicher. Alle vorstehend erwähnten Elemente sind Bestandteil eines Leistungsschalters, beispielsweise eines Niederspannungs-Leistungsschalters für einen Nennstrom von 1000 A.

In der Figur 2 ist die Spannwelle 1 gegenüber der Stellung gemäß der Figur 1 im Uhrzeigersinn soweit gedreht, daß sowohl die Feder 11 als auch der Energiespeicher 2 teilweise gespannt sind. Die Stellung des Anzeigeschiebers 13 und des Anzeigeorgans 15 sind dagegen unverändert.

Die Figur 3 zeigt eine Stellung der Spannwelle 1, die gegenüber der Figur 2 im Uhrzeigersinn um 90° gedreht ist, so daß nun gegenüber der Ausgangsstellung gemäß der Figur 1 der Energiespeicher 2 nahezu vollständig gespannt ist. Dies ist wiederum durch die Darstellung des Energiespeichers 2 in der Figur 3 verdeutlicht. Ferner ist die Feder 11, die an dem Kurbelarm 7 angreift, vollständig gespannt, da sich das aus der Feder 11, dem Kurbelarm 7 und dessen Lagerung auf der Spannwelle 1 bestehende mechanische System in seiner Totpunktlage befindet. Eine sehr geringe Weiterdrehung des Kurbelarmes 7 im Uhrzeigersinn bis zur vollständigen Spannung des Energiespeichers 2 genügt demnach, um den Kurbelarm 7 mit dem Druckfinger 10 aus der Stellung gemäß der Figur 3 in der Richtung des Pfeiles 19 sprungartig in die Stellung gemäß der Figur 4 weiterzudrehen. Dies ist aufgrund der Totgangkupplung 4 zwischen dem Innenteil 5 und dem Nabenteil 6 unter dem Einfluß der Feder 11 bei unveränderter Stellung der Spannwelle 1 möglich. Im Verlaufe der erwähnten sprungartigen Weiterdrehung gelangt der Druckfinger 10 in Eingriff mit einer an dem Anzeigeschieber 13 befindlichen Rampenfläche 20. Der Anzeigeschieber 13 wird hierdurch entgegen der Kraft der Rückstellfeder 14 nach unten verschoben, wobei das Anzeigeorgan 15 gleichfalls sprungartig betätigt wird. Es erscheint nun ein in der Figur 4 gezeigtes Symbol 21, das den gespannten Zustand des Energiespeichers 2 darstellt. Der tote Gang der Totgangkupplung 4 ist nun vollständig durchlaufen.

In dem Zustand gemäß der Figur 4 befindet sich der Druckfinger 10 in einer stabilen Stellung, die durch die Begrenzung des Drehwinkels relativ zu der Spannwelle 1 aufgrund der Totgangkupplung 4 bestimmt ist. Jedoch steht der Kurbelarm 7 mit dem Druckfinger 10 weiterhin unter der Wirkung der Feder 11. Der weitere Bewegungsablauf ist in der Figur 5 veranschaulicht. Diese zeigt, daß der Leistungsschalter eingeschaltet wurde. Demgemäß sind die Schaltkontakte 16 geschlossen, und der Energiespeicher 2 ist entspannt. Dieser Vorgang bewirkt eine Weiterdrehung der Spannwelle 1 und damit der Totgangkupplung 4 um einen solchen Drehwinkel, daß der Druckfinger 10 unter dem Einfluß der Feder 11 von der Rampenfläche 20 abgeleitet und damit der Anzeigeschieber 13 wieder freigegeben wird. Der in der Figur 5 gezeigte Zustand, daß der Energiespeicher 2 entspannt ist und zugleich das Symbol 21 für den gespannten Energiespeicher dargeboten wird, besteht daher nur momentan, weil der Anzeigeschieber 13 durch die Rückstellfeder 14 sofort in die Ausgangsstellung gemäß der Figur 1 zurückgeführt wird. Dies geschieht somit ebenfalls sprungartig. Der Benutzer des Leistungsschalters erhält daher eine stets eindeutige Information über den Zustand des Energiespeichers 2.

Sollte nach der Rückkehr des Anzeigeschiebers 13 in die Stellung gemäß der Figur 1 eine Pendelbewegung oder eine teilweise Rückwärtsdrehung des Druckfingers 10 auftreten, so ist diese aufgrund einer hinterschnittenen Ausbildung der Rampenfläche 20 und des Druckfingers 10 ohne Schaden für die zusammenwirkenden Elemente möglich.

Zu Beginn des Spannvorganges des Energiespeichers 2 ausgehend von der Stellung der Teile gemäß der Figur 1 folgt zunächst der Kurbelarm 7 der Spannwelle 1, bis die relativ entspannte Totpunktlage der Feder 11 bezüglich des Kurbelarmes 7 erreicht ist. Anschließend wird der tote Gang von etwa 90° durchlaufen, bis der Kurbelarm 7 wieder von dem Innenteil 5 mitgenommen und die Stellung gemäß der Figur 2 erreicht wird.

Ein Ausführungsbeispiel für die Komponenten der Totgangkupplung 4 wird im folgenden anhand der Figuren 6 und 7 beschrieben. Zu der Totgangkupplung gehört ein auf der Spannwelle 1 sitzendes Innenteil 25 (Figur 6), das mit einer Kupplungsnase 26 in eine entsprechende Nut der Spannwelle 1 eingreift, um eine drehschlüssige Kupplung zu bewirken. Die Kupplungsnase 26 sowie zwei radiale Mitnehmerflächen 27 sind Bestandteil eines von einem Ringkörper 30 axial abragenden Kupplungsbockes 31.

Das in der Figur 7 gezeigte Nabenteil 32 besitzt eine dem Durchmesser des Ringkörpers 30 angepaßte Bohrung 33, die durch eine axiale Anschlagfläche 34 für das Innenteil 25 sowie einen weiteren, radial vorspringenden Teil begrenzt ist, der radiale Anschlagflächen 35 aufweist.

Wie bei einem Vergleich der Figuren 6 und 7 zu erkennen ist, liegen die radialen Anschlagflächen 35 des Nabenteiles 32 um einen größeren Winkel auseinander, als die radialen Mitnehmerflächen 27 des Innenteiles 25. Daher sind das Innenteil 25 und das Nabenteil 32 um einen Winkel von etwa 90° relativ zueinander drehbar. Dies bildet die Totgangkupplung 4 (Figuren 1 bis 5), welche die sprungartige Betätigung des Anzeigeschiebers 13 in der Figur 4 bei unveränderter Stellung der Spannwelle 1 gestattet.

Das Nabenteil 32 ist ferner mit einem Kurbelarm 36 versehen, der in einen abgerundet ausgebildeten Druckfinger 37 ausläuft. Seitlich trägt der Kurbelarm 36 einen Zapfen 38 zum Einhängen der Feder 11.

Ein Ausführungsbeispiel für die Anbringung eines Anzeigeschiebers zeigen die Figuren 8 und 9. In der Figur 8 ist eine Seitenwand 40 gezeigt, die zu einem Tragwerk einer Antriebsvorrichtung eines Niederspannungs-Leistungsschalters gehört. Der Anzeigeschieber 41 ist an der Seitenwand 40 eben aufliegend geführt, und zwar mittels eines von dem Anzeigeschieber 41 abragenden Führungssteges 42, der in einen entsprechenden Führungsschlitz 43 (Figur 9) der Seitenwand 40 eingreift. An dem unteren Ende ist der Führungssteg 42 mit einem Querstück 44 versehen, das nach dem Einführen durch eine entsprechende Erweiterung 45 des Führungsschlitzes 43 in der Seitenwand 40 die Halterung des Anzeigeschiebers 41 an der Seitenwand 40 bewirkt. Dadurch, daß die Erweiterung 45 oberhalb der höchsten Stellung angeordnet ist, die das Querstück 44 während des beschriebenen Bewegungsablaufes einnehmen kann, ist der Anzeigeschieber 41 gegen eine Lösung von der Seitenwand 40 gesichert. Durch geeignete Bemessung des Abstandes zwischen der Erweiterung 45 und der Ruhelage des Querstückes 44 ist dafür gesorgt, daß sich der Anzeigeschieber 41 an der Seitenwand 40 nur vor der Montage des Innenteiles 25 und des Nabenteiles 32 auf der Spannwelle 1, (Figur 1 bis 5) anbringen bzw. abnehmen läßt.

In der Regel wird es nicht möglich sein, das in den Figuren 1 bis 4 gezeigte Anzeigeorgan 15 dort unterzubringen, wo sich der Anzeigeschieber 13 bzw. 41 befindet. Es bereitet jedoch keine Schwierigkeiten, die Bewegung des Anzeigeschiebers 13 bzw. 41 in geeigneter Weise auf das Anzeigeorgan zu übertragen. Hierzu ist als Beispiel in der Figur 8 am unteren Ende des Anzeigeschiebers 41 eine Öse 46 gezeigt, die zum Einhängen einer abgebrochen dargestellten Betätigungsstange 47 dient. Mittels der Betätigungsstange 47 wird die Bewegung des Anzeigeschiebers 41 auf das an einer geeigneten Stelle am Bedienungspult des Leistungsschalters angebrachte Anzeigeorgan 50 übertragen, das um ein Drehlager 51 schwenkbar ist. Eine dort untergebrachte Biegefeder 52 wirkt auf das Anzeigeorgan 50 so, daß der Anzeigeschieber 41 nach oben, d. h. in Richtung auf die in der Figur 8 nicht gezeigte Spannwelle, vorgespannt ist.

## Patentansprüche

1. Elektrischer Leistungsschalter mit einer Antriebsvorrichtung für Schaltkontakte (16), einem Energiespeicher (2) zur Bereitstellung von Antriebsenergie zum Schließen und Öffnen der Schaltkontakte (16) und mit einer eine drehbare Spannwelle (1) aufweisenden Spannvorrichtung (3) für den Energiespeicher (2) sowie mit einem Anzeigeorgan (15) für den Zustand des Energiespeichers (2),
**gekennzeichnet durch**
folgende Merkmale:
- auf der Spannwelle (1) ist unter Einfügung einer Totgangkupplung (4) ein Kurbelarm (7; 36) mit einem Druckfinger (10; 37) angeordnet,
- zwischen dem Kurbelarm (7; 36) und einem ortsfesten Widerlager (12) ist eine Feder (11) mit solcher Wirkungsrichtung angeordnet, daß die Überschreitung der Totpunktstellung des Kurbelarmes (7; 36) der vollständigen Spannung des Energiespeichers (2) entspricht,
- relativ zu der Spannwelle (1) ist ein mit einer Rampenfläche (20) versehener Anzeigeschieber (13; 41) derart verschiebbar geführt, daß die Rampenfläche (20) durch den Druckfinger (10; 37) beaufschlagbar ist, wenn der Druckfinger (10) unter der Wirkung der Feder (11) aufgrund des toten Ganges der Totgangkupplung (4) eine Drehung in Richtung (17) der Rampenfläche ausführt.

2. Leistungsschalter nach Anspruch 1,
**dadurch gekennzeichnet,** daß die Totgangkupplung (4) ein starr mit der Spannwelle (1) zu verbindendes Innenteil (5; 25) und ein das Innenteil (5; 25) umschließendes Nabenteil (6; 32) aufweist, wobei das Nabenteil (6; 32) den Kurbelarm (7; 36), den Druckfinger (10; 37) sowie einen ein Widerlager der Feder (11) bildenden Zapfen (37) trägt und radiale Anschlagflächen (35) für Mitnehmerflächen (27) des Innenteiles (5; 25) besitzt.

3. Leistungsschalter nach Anspruch 2,
**dadurch gekennzeichnet,** daß der Druckfinger (10; 37) und die Rampenfläche (20) mit Hinterschneidungen versehen sind, derart, daß nach dem Abgleiten des Druckfingers (10; 37) von der Rampenfläche (20) beim Drehen des Nabenteiles (6; 32) eine begrenzte relative Rückwärtsdrehung des Nabenteiles (6; 32) zulässig ist.

4. Leistungsschalter nach Anspruch 1 oder 2,
**gekennzeichnet durch** eine Bemessung des toten Ganges der Totgangkupplung (4) derart, daß die sprungartige Drehung des Druckfingers (10; 37) nach dem Überschreiten der Totpunktstellung auf einen zum Betätigen des Anzeigeschiebers (13; 41) erforderlichen Drehwinkel begrenzt ist und daß der Anzeigeschieber (13; 41) durch eine beim Entladen des Energiespeichers (2) erfolgende geringe Weiterdrehung der Spannwelle (1) und des Druckfingers (10; 37) freigebbar ist.

5. Leistungsschalter nach Anspruch 4,
**dadurch gekennzeichnet,** daß der Anzeigeschieber (13, 41) durch eine Rückstellfeder (14; 50) in Richtung auf die Spannwelle (1) vorgespannt ist.

6. Leistungsschalter nach einem der vorangehen den Ansprüche,
**dadurch gekennzeichnet,** daß der Anzeigeschieber (41) an einer Seitenwand (40) eines die Spannvorrichtung (3) aufnehmenden Tragwerkes geführt und mittels einer Betätigungsstange (47) mit dem Anzeigeorgan (50) gekuppelt ist.

7. Leistungsschalter nach Anspruch 6,
**dadurch gekennzeichnet,** daß die Seitenwand (40) einen mit seiner Längsrichtung auf die Bewegung des Anzeigeschiebers (41) ausgerichteten Führungsschlitz (43) und der Anzeigeschieber (41) einen zum Eingreifen in den Führungsschlitz (43) vorgesehenen Führungssteg (42) besitzt, der mit einem zum Durchgreifen einer Erweiterung (45) des Führungsschlitzes (43) vorgesehenen Querstück (44) versehen ist und daß der Abstand der Erweiterung (45) von der Spannwelle (1) geringer als der Abstand des Querstückes (44) von der Spannwelle ist, wenn sich der Anzeigeschieber (41) in seiner dem entspannten Zustand des Energiespeichers (2) entsprechenden Ruhestellung befindet.

## Claims

1. Electric power circuit-breaker with a drive device for switching contacts (16), an energy storage mechanism (2) for providing drive energy for closing and opening the switching contacts (16), and with a charging device (3), having a rotatable charging shaft (1), for the energy storage mechanism (2), as well as with a display element (15) for the state of the energy storage mechanism (2), characterized by the following features:
- a crank arm (7; 36) with a pressure finger (10; 37) is arranged on the charging shaft (1) with the interposition of a backlash coupling (4),
- a spring (11) is arranged between the crank arm (7; 36) and a fixed abutment (12) with such an operating direction that exceeding the dead-centre position of the crank arm (7; 36) corresponds to complete charging of the energy storage mechanism (2), and
- a display slide (13; 41) provided with a ramp surface (20) can be displaced relative to the charging shaft (1) in such a way that the pressure finger (10; 37) can act on the ramp surface (20) when, under the action of the spring (11), the pressure finger (10) executes a rotation in the direction (17) of the ramp surface because of the backlash of the backlash coupling (4).

2. Power circuit-breaker according to Claim 1, characterized in that the backlash coupling (4) has an inner part (5; 25), to be connected rigidly to the charging shaft (1), and a hub part (6; 32) surrounding the inner part (5; 25), the hub part (6; 32) bearing the crank arm (7; 36), the pressure finger (10; 37) and a lug (37) forming an abutment of the spring (11), and has radial stop surfaces (35) for driver surfaces (27) of the inner part (5; 25).

3. Power circuit-breaker according to Claim 2, characterized in that the pressure finger (10; 37) and the ramp surface (20) are provided with undercuts in such a way that after the pressure finger (10; 37) has slid off from the ramp surface (20) during rotation of the hub part (6; 32) a limited relative rearward rotation of the hub part (6; 32) is permissible.

4. Power circuit-breaker according to Claim 1 or 2, characterized by dimensioning the backlash of the backlash coupling (4) in such a way that the abrupt rotation of the pressure finger (10; 37) after the dead-centre position has been exceeded is limited to an angle of rotation required to actuate the display slide (13; 41), and in that the display slide (13; 41) can be released by a slight further rotation, produced during discharging of the energy storage mechanism (2), of the charging shaft (1) and the pressure finger (10; 37).

5. Power circuit-breaker according to Claim 4, characterized in that the display slide (13, 41) is biased in the direction of the charging shaft (1) by a resetting spring (14; 50).

6. Power circuit-breaker according to one of the preceding claims, characterized in that the display slide (41) is guided on a side wall (40) of a support holding the charging device (3) and is coupled to the display element (50) by means of an actuating rod (47).

7. Power circuit-breaker according to Claim 6, characterized in that the side wall (40) has a guide slot (43) whose longitudinal direction is aligned with the movement of the display slide (41), and the display slide (41) has a guide web (42) which is provided for the purpose of engaging in the guide slot (43) and is provided with a crosspiece (44) provided for penetrating an extension (45) of the guide slot (43), and in that the distance of the extension (45) from the charging shaft (1) is smaller than the distance of the crosspiece (44) from the charging shaft when the display slide (41) is located in its rest position corresponding to the discharged state of the energy storage mechanism (2).

## Revendications

1. Interrupteur de puissance électrique comportant un dispositif de commande pour des contacts de commutation (16), comportant un accumulateur d'énergie (2) pour fournir de l'énergie de commande afin de fermer et d'ouvrir les contacts de commutation (16) et un dispositif tendeur (3) comportant un arbre tendeur (1) tournant et destiné à l'accumulateur d'énergie (2) ainsi qu'avec un organe indicateur (15) de l'état de l'accumulateur d'énergie (2),
caractérisé par le fait que :
- un bras coudé (7 ; 36) comportant un doigt de pression (10 ; 37) est agencé sur l'arbre tendeur (1) avec interposition d'un embrayage à mouvement à vide (4),
- un ressort (11) est agencé entre le bras coudé (7 ; 36) et une butée fixe (12) et il a une direction d'action telle que le dépassement de la position de point mort du bras coudé (7 ; 36) correspond à la tension complète de l'accumulateur d'énergie (2), et
- un curseur indicateur (13 ; 41) muni d'une surface inclinée (20) est guidé par rapport à l'arbre tendeur (1) de manière à pouvoir se déplacer de telle sorte que la surface inclinée (20) peut être soumise à l'action du doigt de pression (10 ; 37), lorsque le doigt de pression (10), sous l'action du ressort (11) en raison du mouvement à vide de l'embrayage à mouvement à vide (4), effectue une rotation dans la direction (17) de la surface inclinée.

2. Interrupteur de puissance selon la revendication 1,
caractérisé par le fait que l'embrayage à mouvement à vide (4) comporte une pièce intérieure (5 ; 25) à relier de manire rigide à l'arbre tendeur (1) et une pièce formant moyeu (6 ; 32) entourant la pièce intérieure (5 ; 25), la pièce formant moyeu (6 ; 32) porte le bras coudé (7 ; 36), le doigt de pression (10 ; 37) ainsi qu'un tenon (37) formant une butée du ressort (11) et comporte des surfaces d'arrêt (35) radiales pour des surfaces d'entraînement (27) de la pièce intérieure (5 ; 25).

3. Interrupteur de puissance selon la revendication 2,
caractérisé par le fait que le doigt de pression (10 ; 37) et la surface inclinée (20) présentent chacun une forme rentrante de telle sorte que, après le glissement du doigt de pression (10 ; 37) hors de la surface inclinée (20) lors de la rotation de la pièce formant moyeu (6 ; 32), une rotation en arrière relative et limitée de la pièce formant moyeu (6 ; 32) est autorisée.

4. Interrupteur de puissance selon la revendication 1 ou 2,
caractérisé par un dimensionnement du mouvement à vide de l'embrayage à mouvement à vide (4) tel que la rotation brusque du doigt de pression (10 ; 37) après le dépassement de la position de point mort est limitée à un angle de rotation nécessaire à l'actionnement du curseur indicateur (13 ; 41) et que le curseur indicateur (13 ; 41) peut être libéré par une légère rotation supplémentaire de l'arbre tendeur (1) et du doigt de pression (10 ; 37) s'effectuant lors de la décharge de l'accumulateur d'énergie (2).

5. Interrupteur de puissance selon la revendication 4,
caractérisé par le fait que le curseur indicateur (13 ; 41) est précontraint dans la direction de l'arbre tendeur (1) au moyen d'un ressort de rappel (14 ; 50).

6. Interrupteur de puissance selon l'une des revendications précédentes,
caractérisé par le fait que le curseur indicateur (41) est guidé sur une paroi latérale (40) d'un support recevant le dispositif tendeur (3) et est couplé à l'organe indicateur (50) au moyen d'une tige d'actionnement (47) .

7. Interrupteur de puissance selon la revendication 6,
caractérisé par le fait que la paroi latérale (40) comporte une fente de guidage (43) alignée dans le sens de sa longueur sur le mouvement du curseur indicateur (41), que le curseur indicateur (41) comporte une traverse de guidage (42), qui est prévue pour pénétrer dans la fente de guidage (43) et qui est munie d'une pièce transversale (44) prévue pour traverser un élargissement (45) de la fente de guidage (43), et que la distance de l'élargissement (45) à l'arbre tendeur (1) est plus petite que la distance de la pièce transversale (44) à l'arbre tendeur lorsque le curseur indicateur (41) se trouve dans sa position de repos correspondant à l'état détendu de l'accumulateur d'énergie (2).
